# EUROPÄISCHE PATENTSCHRIFT

(11) **EP 1 593 315 B1**
(45) Veröffentlichungstag und Bekanntmachung des Hinweises auf die Patenterteilung: **14.05.2008**
(21) Anmeldenummer: 05450077.2
(22) Anmeldetag: 27.04.2005
(51) Int. Cl.: A43B 11/00

(54) **Einrichtung für einen automatisch schliessenden Schuh und Schuh mit einer derartigen Einrichtung**
Device for an automatic closing shoe and shoe with such device
Dispositif pour chaussure fermant automatiquement et chaussure munie d'un tel dispositif

(30) Priorität: 03.05.2004 AT 7642004
(43) Veröffentlichungstag der Anmeldung: 09.11.2005
(73) Patentinhaber: Fladl, Thomas, 8650 Kindberg (AT)
(72) Erfinder: Ehtreiber, Ronald, 6842 Koblach (AT); Fladl, Gerald, 8605 Kapfenberg (AT)
(74) Vertreter: Wildhack, Helmut

(56) Entgegenhaltungen:
- WO-A-20/04037032
- DE-A1- 4 107 376
- DE-U1- 29 809 404
- PATENT ABSTRACTS OF JAPAN Bd. 1999, Nr. 10, 31. August 1999 (1999-08-31) -& JP 11 127907 A (KOYAMA TOMOYO), 18. Mai 1999 (1999-05-18)

## Beschreibung

Die Erfindung betrifft eine Einrichtung zum Zu- und Aufklappen eines Schuhteils.

Weiters hat die Erfindung einen Schuh mit einem zu- und aufklappbaren Schuhteil zum Gegenstand.

Schuhe können einem Schuhträger einen hohen Tragekomfort bieten, wenn sie den Füßen des Schuhträgers während einer Gehbewegung Halt geben und einen Bewegungsablauf aktiv unterstützen. Als Voraussetzung hierfür wird oftmals gesehen, dass Füße während eines Gehens in den Schuhen nicht rutschen und im Wesentlichen in einer Stellung bleiben, welche bereits beim Anziehen eines Schuhs festgelegt wird. Zur Erreichung dieses Zwecks sind Schuhe vielfach mit Schnürsenkel, Klettverschlüssen, Reißverschlüssen oder dergleichen Schließelementen ausgestattet, deren Betätigung es erlaubt, einen Schuh nach Anziehen zu schließen und fest am Fuß zu fixieren.

Die genannten Schließelemente für Schuhe sind händisch zu betätigen und zwingen den Schuhträger daher beim Anziehen und Ausziehen des Schuhs üblicherweise dazu, sich zu setzen bzw. zu bücken. Dies jedoch fällt insbesondere älteren Personen, schwangeren Frauen oder Menschen mit Rückenproblemen schwer. Es wurden deswegen bereits Einrichtungen zum Zu- und Aufklappen von Schuhteilen vorgeschlagen, wobei ein Zu- bzw. Aufklappen durch Fußbetätigung auslösbar ist, so dass ein Bücken bzw. Sitzen beim An- bzw. Ausziehens eines Schuhes unterbleiben kann.

Ein durch einen Fuß verschließbarer Schuh geht aus der WO 97/37556 hervor. Ein Schuh gemäß dieser Schrift umfasst im Absatzbereich ein zu- und aufklappbares Schuhteil, welches aus einem Teil des Schuhbodens bzw. Fußbettes des Schuhs sowie einem damit etwa im rechten Winkel verbundenen Schaftteil besteht. Das Schuhteil ist im Gesamten um eine Achse im Bereich des Schuhabsatzes drehbar. In einer zum Anziehen des Schuhes geeigneten Ausgangsstellung ist das Schaftteil aufgeklappt, und der mit dem Schaftteil verbundene Teil des Schuhbodens ragt aus dem Schuh hervor. Beim Anziehen eines Schuhes kann das hervorragende Teil des Schuhbodens durch die Kraft eines Fußes niedergedrückt werden. Dabei dreht auf Grund einer starren Verbindung mit diesem Schuhbodenteil gleichzeitig der Schaftteil mit, so dass dieser zuklappt und somit den Schuh um einen Fuß herum schließt.

Bei einem Schuh nach WO 97/37556 ist ein Bücken oder Sitzen beim An- und Ausziehen desselben nicht mehr unbedingt erforderlich. Nachteilig ist jedoch, dass beim Anziehen und Schließen des Schuhs der als Schließauslöser fungierende bewegliche Schuhbodenteil um eine Achse im Schuhabsatzbereich in Richtung Schuhspitze gedreht wird, wohingegen ein Fuß, nachdem dessen Ballen schräg In den Schuh eingeführt ist, im Wesentlichen eine Kombination aus Senkbewegung und Drehbewegung um den Ballen in Richtung Schuhabsatz vollführt. Die Bewegungsrichtung von Fußbewegung, also Richtung eines Krafteintrages, und beweglichem Schuhbodenteil sind beim Schließen also divergierend. Dies kann es schwierig machen, eine zum Schließen des Schuhs erforderliche Kraft auf den beweglichen Schuhbodenteil aufzubringen, was insbesondere für ältere Menschen gilt.

Zum Stand der Technik gemäß Art. 54(3) EPÜ ist auch das Dokument WO 2004/037032 zu nennen, weiches in einer Ausführungsform ein mit keilförmigen Stützflächen im Wesentlichen parallel zur Fußsohle verschiebbares Steuerelement für ein Aufklappen eines fersenseitigen Schuhteiles offenbart.

Die Erfindung stellt sich nun die Aufgabe, die vorstehenden Nachteile zu beseitigen und eine Einrichtung der eingangs genannten Art anzugeben, welche ein Zuklappen von Schuhteilen mit geringem Kraftaufwand erlaubt.

Ein weiteres Ziel der Erfindung ist es, einen Schuh mit einem zu- und aufklappbaren Schuhteil anzugeben, welcher bequem an- und ausziehbar ist und unter Ausnützung einer natürlichen Fußbewegung beim Anziehen des Schuhes mit geringem Kraftaufwand schließbar ist.

Die gestellte Aufgabe löst eine Einrichtung zum Zu- und Aufklappen eines Schuhteiles, umfassend ein durch Belastung mit einem Fuß von einer Ausgangsposition in eine Endposition linear verschiebbares Steuerelement, ein Rückstellelement, welches das Steuerelement bei Belastungslosigkeit in der Ausgangsposition hält bzw. in diese rückstellt, ein um eine Achse schwenkbares Tragelement für einen Schuhteil und ein Verbindungselement, welches Tragelement und Steuerelement koppelt, um eine Linearbewegung des Steuerelementes in eine Schwenkbewegung des Tragelementes umzusetzen.

Die mit der Erfindung erzielten Vorteile sind insbesondere darin zu sehen, dass das Tragelement und damit ein Schuhteil durch das linear verschiebbare Steuerelement unter Ausnutzung einer natürlichen Bewegung eines Fußes beim Schuhanziehen mit geringem Kraftaufwand geschwenkt bzw. zugeklappt werden kann. Eine Linearbewegung des Steuerelementes bildet richtungsmäßig etwa eine natürliche Senk-/Drehbewegung des Fußes im Schuh beim Anziehen nach. Richtung einer durch den Fuß auf das Steuerelement ausgeübten Kraft und Bewegungsrichtung des Steuerelementes stimmen somit zumindest weitgehend überein und es ist eine effiziente Kraftausnutzung gegeben. Deswegen ist bei Verwendung einer erfindungsgemäßen Einrichtung in einem Schuh eine Betätigung des Steuerelementes, welche ein Zuklappen eines Schuhteiles verursacht, erleichtert und ein Schließen des Schuhs auch schwachen Personen problemlos möglich.

Wiewohl das Verbindungselement einer erfindungsgemäßen Einrichtung beliebig ausgestaltet werden kann, solange es die geforderte Funktion erfüllt, ist es im Hinblick auf eine wirkungsvolle Kraftausnützung bevorzugt, wenn das Verbindungselement aus einem am Tragelement und am Steuerelement jeweils schwenkbar gelagerten Hebel besteht.

Das Steuerelement kann während des Gehens durch das Gewicht des Schuhträgers in Endposition gehalten werden. Bevorzugt ist es jedoch, wenn eine Einrichtung gemäß der Erfindung weiter ein mit dem Steuerelement zusammenwirkendes Arretiermittel zur Fixierung des Steuerelementes in der Endposition umfasst. Das Steuerelement kann dann während des Gehens durch das Arretiermittel niedergehalten werden und ein versehentliches Öffnen eines Schuhs ist verhindert.

Ein Zusammenwirken von Steuerelement und Arretiermittel kann in einfacher Weise erreicht werden, wenn das Steuerelement einen Vorsprung aufweist, welcher durch Linearbewegung des Steuerelementes in die Endposition in einem Halteelement des Arretiermittels einrastbar ist. In dieser Ausgestaltung kann durch eine einzige Bewegung des Steuerelementes gleichzeitig ein Zuklappen bzw. Schwenken des Tragelements und ein Fixieren des Steuerelements in einer Endposition ausgelöst werden. Ein Lösen des Steuerelementes aus dem Halteelement, beispielsweise beim Ausziehen eines Schuhs, kann in einfacher Weise erreicht werden, wenn das Arretiermittel zur Freigabe des Steuerelementes gegen eine Federkraft linear verschiebbar ist.

In einer weiteren Variante der Erfindung weist das Tragelement mehrere zueinander distanzierte Träger für einen Schuhteil auf. Mittels mehrerer zueinander distanzierter Träger kann ein zu tragender Schuhteil bei gleichzeitig optimierten Gewicht günstig versteift werden.

In einer besonders günstigen Variante weist eine erfindungsgemäße Einrichtung mehrere durch das Steuerelement schwenkbare Tragelemente auf. Bei Einsatz einer derartigen Einrichtung in einem Schuh können mehrere Schuhteile gleichzeitig durch eine einzige Fußbewegung zu- bzw. aufgeklappt werden, was ein komfortables An- und Ausziehen ermöglicht.

Als Rückstellelement kommt im Hinblick auf eine möglichst lange einwandfreie Funktion der erfindungsgemäßen Einrichtung bevorzugt eine metallische Feder zur Anwendung.

Das weitere Ziel der Erfindung einen Schuh mit einem zu- und aufklappbaren Schuhteil anzugeben, welcher bequem an- und ausziehbar ist und unter Ausnützung einer natürlichen Fußbewegung beim Anziehen des Schuhes mit geringem Kraftaufwand schließbar ist, wird durch einen Schuh nach Anspruch 9 gelöst.

Als Vorteil eines erfindungsgemäßen Schuhs ist insbesondere zu nennen, dass er beim Anziehen durch Betätigung mit einem Fuß verschließbar ist, wobei eine hierfür aufzuwendende Kraft gering ist. Ein Schließen des Schuhs wird durch ein Steuerelement ausgelöst bzw. bewerkstelligt, welches linear bewegbar gehalten ist und bei Betätigung durch eine Fuß im Wesentlichen der Bewegung desselben folgt, weshalb ein bequemes, kräfteschonendes Schließen möglich ist.

Ein anderer Vorteil eines erfindungsgemäßen Schuhs ist darin zu sehen, dass dieser im Wesentlichen ohne gravierenden Eingriff in eine herkömmliche einteilige Gestaltung des Fußbettes realisiert werden kann. Eine vorgesehene Linearbewegung des Steuerelementes und damit ein Zu- und Aufklappen eines Schuhteils kann nämlich in der Weise verwirklicht werden, dass ein Verbindungselement vom Steuerelement zum Tragelement hin unterhalb des Fußbettes verläuft und im Fußbett lediglich ein kleinflächiger Ausschnitt für ein linear verschiebbares Steuerelement vorgesehen ist. Dies ermöglicht eine Fußbettgestaltung, welche mit einem Minimum an Adaptionen auskommt.

Da beim Anziehen eines Schuhs für einen Fuß vor allem in einem hinteren, einer Schuhspitze gegenüberliegendem Bereich Platznot besteht, ist es bevorzugt, wenn eine Hinterkappe des Schaftteils zu- und aufklappbar ist.

Besonders komfortabel für einen Schuhträger ist es, wenn bei einem erfindungsgemäßen Schuh das Steuerelement mit einem Polster versehen und unmittelbar unter einem Fußbett positioniert ist.

Noch weitere Vorteile der Erfindung ergeben sich aus dem Zusammenhang der Beschreibung und sind für den Fachmann aus dem im Folgenden beschriebenen Ausführungsbeispiel ersichtlich.

Nachstehend ist eine mögliche Ausführungsart der Erfindung anhand von Figuren noch weitergehend erläutert.

Es zeigen:
Figur 1: Einen Schnitt durch eine erfindungsgemäßen Einrichtung in offenem Zustand;
Figur 2: Einen Schnitt durch eine erfindungsgemäße Einrichtung in geschlossenem Zustand;
Figur 3: Einen geöffneten Schuh;
Figur 4: Einen geschlossen Schuh.

In Figur 1 ist eine Ausführungsart einer erfindungsgemäßen Einrichtung in einem offenen Zustand dargestellt, wie er beispielsweise beim Anziehen eines Schuhs vorliegt. In dieser offenen Lage befindet sich ein Steuerelement **2**, welches in Richtung **Z** senk- und hebbar ist, relativ zu einem Boden **6** in einer maximalen Höhe und ein Tragelement **1** ist, vom Steuerelement **2** aus betrachtet, nach hinten gekippt.

Eine maximale Auslenkung bzw. Höhe des Steuerelementes **2** wird, wie in Figur **1** ersichtlich, durch einen am Steuerelement angebrachten Zapfen **4** im Zusammenspiel mit einer Barriere **7** des Steuerelementes **2** bestimmt. Eine nicht näher dargestelltes Rückstellelement in Form einer metallischen Feder sorgt dafür, dass das Steuerelement **2** einer Position maximaler Auslenkung bzw. Höhe verharrt, solange das Steuerelement **2** nicht durch Belastung, beispielsweise durch Aufsetzen eines Fußes auf eine Oberfläche **22**, linear in Richtung **Z** zur Bodenplatte **6** hin bewegt wird. Wie ebenfalls in Figur **1** ersichtlich, steht das Steuerelement **2** über eine Stange **3** mit dem Tragelement **1** in Verbindung. Die Stange **3** ist am Steuerelement **2** um eine Achse **C** und am Tragelement **1** um eine Achse **B** schwenkbar gehalten.

Weiters zeigt Figur **1****,** dass die Einrichtung ein Arretiermittel **5** für das Steuerelement **2** aufweist. Das Arretiermittel **5** ist im Bereich der Bodenplatte **6** angebracht und entlang einer Richtung **X,** also senkrecht zur Richtung **Z,** gegen eine nicht dargestellte Feder linear verschiebbar. Das Arretiermittel **5** besteht im wesentlichen aus einem verschiebbar gelagerten Basiselement **52** und einem darauf befindlichen Halteelement **51**, welches zum Aufnehmen und Halten des Zapfens **4** ausgelegt ist.

Um die Einrichtung von einem geöffneten Zustand gemäß Figur **1** in einen geschlossenen Zustand, so wie in Figur **2** dargestellt, überzuführen, wird auf eine Oberfläche **22** des Steuerelementes **2** eine Kraft ausgeübt, beispielsweise durch einen menschlichen Fuß. Durch die aufgebrachte Kraft wird das Steuerelement **2** linear nach unten, also in Richtung zur Bodenplatte **6** hin, gedrückt. Dabei wird die Stange **3** mitbewegt, welche gezwungenermaßen etwa in Richtung **X** ausweicht und dadurch gleichzeitig eine Drehung des Tragelementes **1** um eine Achse **A** in Richtung **S** bewirkt. Ebenfalls gleichzeitig wird der am Steuerelement **2** anschließende Zapfen **4** in das Haltelement **51** des Arretiermittels **5** eingeführt und rastet in diesem ein, so dass das Steuerelement **2** auch bei abnehmender oder fehlender Belastung positionell fixiert bleibt. Überdies wird aus beim Schließvorgang aus einer Oberfläche **22** des Steuerelementes **2**, einer weiteren Oberfläche **8** und einer Trägeroberfläche **9** eine Ebene gebildet.

In den Figuren 3 und 4 ist ein Schuh **10** dargestellt, welcher eine Einrichtung zum Auf- und Zuklappen einer Hinterkappe **12** des Schuhschafts **11** umfasst. Die Hinterkappe **12** ist an zwei zueinander distanzierten Trägem **1', 1"** angebracht, welche der Hinterkappe **12** eine Steifigkeit verleihen, welche für einen guten Halt des Fußes beim Gehen erforderlich ist. Über zwei Stangen **3', 3"** sind die Träger **1', 1"** jeweils mit einem Steuerelement **2** verbunden, welches zwischen zwei länglich ausgeformten Bakken **13', 13"** senk- und hebbar angebacht ist. Die Bakken **13', 13"** führen nicht nur das Steuerelement **2** bei einer Senk- bzw. Hebebewegung desselben, sondern nehmen auch eine Achse **14** auf, um welche die Träger **1', 1"** schwenkbar sind.

Ein Anziehen des Schuhs **10** nach Figur **3** erfolgt üblicherweise in der Weise, dass ein Fuß in eine einen vordem Bereich **16** des Schuhs schräg eingeführt wird.
Anschließend wird der Fuß Richtung Schuhabsatz **17** gedreht/gesenkt und dadurch auf die Oberfläche **22** des Steuerelementes **2** eine Kraft ausgeübt. Dieses bewegt sich folglich in Richtung Schuhabsatz **17** und klappt damit die Hinterkappe **12** zu, wodurch der Schuh **10** geschlossen wird. Bakkenoberflächen **15', 15"**, Oberfläche **22** des Steuerelementes **2** und eine Trägeroberfläche **9** bilden im geschlossenen Zustand eine Ebene, so dass eine gute Unterstützung des eines Fußes beim Gehen gegeben ist.

Ferner umfasst der Schuh **10** elastische Mittel **18,** durch welche im vorderen Bereich **16** eine optimale Anpassung des Schuhs **10** an einen Fuß sichergestellt ist.

## Patentansprüche

1. Einrichtung zum Zu- und Aufklappen eines Schuhteiles (12), umfassend durch Belastung mit einem Fuß von einer Ausgangsposition in eine Endposition linear verschiebbares Steuerelement (2), ein Rückstellelement, welches das Steuerelement (2) bei Belastungslosigkeit in der Ausgangposition hält bzw. in diese rückstellt, ein um eine Achse schwenkbares Tragelement (1) für einen Schuhteil(12) und ein Verbindungselement (3), beispielsweise eine Stange, welches Tagelement (1) und Steuerelemente (2) koppelt, um eine Linearbewegung des Steuerelements (2) in eine Schwenkbewegung des Tragelements, welches mehrere zueinander distanzierte Träger (1',1") für einen Schuhteil (12) aufweist, umzusetzen.

2. Einrichtung nach Anspruch 1, **dadurch gekennzeichnet, dass** das Verbindungselement (3) aus einem am Tragelement (1) und am Steuerelement (2) jeweils schwenkbar gelagerten Hebel besteht.

3. Einrichtung nach Anspruch 1 oder 2, **dadurch gekennzeichnet, dass** die Einrichtung weiter ein mit dem Steuerelement (2) zusammenwirkendes Arretiermittel (5) zur Fixierung des Steuerelements (2) in der Endposition umfasst.

4. Einrichtung nach Anspruch 3, **dadurch gekennzeichnet, dass** das Steuerelement (2) einen Vorsprung (4) aufweist, welcher durch Linearbewegung des Steuerelements (2) in die Endposition in ein Halteelement (51) des Arretiermittels (5) einrastbar ist.

5. Einrichtung nach Anspruch 4, **dadurch gekennzeichnet, dass** das Arretiermittel (5) zur Freigabe des Steuerelements (2) gegen eine Federkraft linear verschiebbar ist.

6. Einrichtung nach einem der Ansprüche 1 bis 5, **dadurch gekennzeichnet, dass** die Einrichtung mehrere durch das Steuerelement (2) schwenkbare Tragelemente (1',1") aufweist.

7. Einrichtung nach einem der Ansprüche 1 bis 6, **dadurch gekennzeichnet, dass** das Rückstellelement eine metallische Feder ist.

8. Schuh mit einem zu- und aufklappbaren Schuhteil (12) und einer Einrichtung nach einem der Ansprüche 1 bis 7 vorgesehen ist, wobei der zu- und aufklappbare Schuhteil (12) am Tragelement (1) der Einrichtung angebracht ist.

9. Schuh nach Anspruch 8, **dadurch gekennzeichnet, dass** eine Hinterkappe des Schaftteils (12) zu- und aufklappbar ist.

10. Schuh nach Anspruch 7 oder 8, **dadurch gekennzeichnet, dass** das Steuerelement (2) mit einem Polster versehen und unmittelbar unter einem Fußbett positioniert ist.

## Claims

1. Device for folding shut and folding out a shoe portion (12), comprising a control element (2), which is linearly displaceable from a starting position into an end position by loading with a foot, a return element which, when loadless, maintains said control element (2) in said starting position or returns it into the same, a support element (1), pivotal about an axis, for a shoe portion (12), and a connection element (3), for example a rod, that couples said support element (1) said control elements (2) in order to convert a linear movement of said control element (2) into a pivoting movement of said support element, which includes a plurality of supports (1', 1 ") spaced from one another for a shoe portion (12).

2. Device according to claim 1, **characterised in that** said connection element (3) consists of a lever pivotally supported on each one of said support element (1) and said control element (2).

3. Device according to claim 1 or 2, **characterised in that** the device further comprises locking means (5) co-operating with said control element (2) for fixing said control element (2) in said end position.

4. Device according to claim 3, **characterised in that** said control element (2) comprises a projection (4), which may be caught into a holding element (51) of said locking means (5) by a linear movement of said control element (2) into said end position.

5. Device according to claim 4, **characterised in that** said locking means (5), for releasing said control element (2), is linearly displaceable against the force of a spring.

6. Device according to any of claims 1 to 5, **characterised in that** the device comprises a plurality of support elements (1', 1") pivoted by said control element (2).

7. Device according to any of claims 1 to 6, **characterised in that** said return element is a metallic spring.

8. Shoe comprising a shoe portion (12), which is foldable shut and foldable out, and a device according to any of claims 1 to 7, the foldable shut and foldable out shoe portion (12) being attached to the support element (1) of the device.

9. Shoe according to claim 8, **characterised in that** a rear stiffening of the leg portion (12) is foldable shut and foldable out.

10. Shoe according to claim 7 or 8, **characterised in that** said control element (2) is provided with a cushion, and is positioned immediately below a footbed.

## Revendications

1. Dispositif pour fermer et ouvrir une partie de chaussure (12), comprenant un élément de commande (2) pouvant coulisser linéairement d'une position initiale à une position finale par sollicitation avec un pied, un élément de rappel qui maintient ou replace l'élément de commande (2) dans la position initiale en l'absence de sollicitation, un élément porteur (1) pouvant pivoter autour d'un axe pour une partie de chaussure (12) et un élément de liaison (3), par exemple une tige, qui accouple l'élément porteur (1) et l'élément de commande (2), afin de convertir un mouvement linéaire de l'élément de commande (2) en un mouvement de pivotement de l'élément porteur qui comporte plusieurs supports (1', 1") espacés les uns des autres pour une partie de chaussure (12).

2. Dispositif selon la revendication 1, **caractérisé en ce que** l'élément de liaison (3) est constitué d'un levier monté pivotant sur l'élément porteur (1) et sur l'élément de commande (2).

3. Dispositif selon la revendication 1 ou 2, **caractérisé en ce que** le dispositif comprend en outre un moyen de blocage (5), coopérant avec l'élément de commande (2), pour la fixation de l'élément de commande (2) dans la position finale.

4. Dispositif selon la revendication 3, **caractérisé en ce que** l'élément de commande (2) présente une saillie (4) qui peut s'accrocher dans un élément de retenue (51) du moyen de blocage (5), par déplacement linéaire de l'élément de commande (2) dans la position finale.

5. Dispositif selon la revendication 4, **caractérisé en ce que** le moyen de blocage (5) peut coulisser linéairement à l'encontre d'une force de ressort, pour libérer l'élément de commande (2).

6. Dispositif selon l'une quelconque des revendications 1 à 5, **caractérisé en ce que** le dispositif comporte plusieurs éléments porteurs (1', 1") pouvant pivoter du fait de l'élément de commande (2).

7. Dispositif selon l'une quelconque des revendications 1 à 6, **caractérisé en ce que** l'élément de rappel est un ressort métallique.

8. Chaussure avec une partie de chaussure (12) pouvant être fermée et ouverte et un dispositif selon l'une quelconque des revendications 1 à 7, dans laquelle la partie de chaussure (12) pouvant être fermée et ouverte est fixée sur l'élément porteur (1) du dispositif.

9. Chaussure selon la revendication 8, **caractérisée en ce qu'**un rabat arrière de la partie de tige (12) peut être fermé et ouvert par rabattement.

10. Chaussure selon la revendication 7 ou 8, **caractérisée en ce que** l'élément de commande (2) est pourvu d'un coussin et positionné directement sous une semelle.
